# EUROPÄISCHE PATENTANMELDUNG

(11) **EP 1 125 602 A2**
(43) Veröffentlichungstag der Anmeldung: **22.08.2001**
(21) Anmeldenummer: 00120993.1
(22) Anmeldetag: 27.09.2000
(51) Int. Cl.: A63B 71/14

(54) **Torwarthandschuh mit Latexschnittlage-Verdickung und Verfahren zu dessen Herstellung**

(30) Priorität: 12.01.2000 DE 10000890
(71) Anmelder: Hochmuth, Peter, 91757 Treuchtlingen (DE)
(72) Erfinder: Hochmuth, Peter, 91757 Treuchtlingen (DE)
(74) Vertreter: Böhme, Volker, Dipl.-Ing.

(57) **Zusammenfassung**

Es gibt einen Torwarthandschuh, bei dem ein Innenhandteil 1 als äußere Polsterlage eine Latexschnittlage 3 aufweist, die eine Basisdicke 23 besitzt und ausgehend von dieser eine Verdickung 15 bildet, und bei dem zwischen der Verdickung und einem diese tragenden Basisbereich 20 der Latexschnittlage eine verbindende Schicht 21 vorhanden ist. Dabei ist es erwünscht, wenn die Herstellung der Innenhand-Latexschnittlage vereinfacht und wirtschaftlicher ist. Dies ist erreicht, indem die verbindende Schicht eine Schweißschicht ist. Es wird eine mit einem verdickenden Latexwulst versehene Latexbahn hergestellt, indem eine Latexbasisbahn gegossen wird und auf die Latexbasisbahn der verdickende Latexwulst gegossen wird, und es wird aus dieser Latexbahn die Latexschnittlage so ausgeschnitten, daß ein Teil des Latexwulstes die Verdickung bildet.

## Beschreibung

Die Erfindung betrifft einen Torwarthandschuh mit einer eine Verdikkung aufweisenden Innenhand-Latexschnittlage, bei dem ein Innenhandteil als äußere Polsterlage eine Latexschnittlage aufweist, die eine Basisdicke besitzt und ausgehend von dieser die Verdickung bildet, und bei dem zwischen der Verdickung und einem diese tragenden Basisbereich der Latexschnittlage eine verbindende Schicht vorhanden ist.
Die Erfindung betrifft auch ein Verfahren zur Herstellung dieses Torwarthandschuhs, bei dem die Latexschnittlage mit dem Basisbereich und der Verdickung unter Gießen von Latexmasse erzeugt wird.

Durch den Einsatz der Verdickung der Latexschicht ist die Qualität der Ballfangeigenschaften des Torwarthandschuhs aufgrund eine besser griffigen Oberfläche der Polsterlage verbessert. Die Verdickung ist ein Bremswulst, d.h. wulstartig gestaltet und hat an ihren höchsten Stellen ausgehend von dem Basisbereich in der Regel eine Dicke, die gleich oder größer als die Basisdicke ist. Bei einem bekannten (DE 27 21 538 C2, DE 197 31 787 A1) Torwarthandschuh der eingangs genannten Art ist die Verdickung einheitlich einstückig mit dem Basisbereich, d.h. die Latexschnittlage bildet einschließlich der Verdickung ein durchgehend homogenes Formteil, das durch Gießen hergestellt ist, wobei der Basisbereich und die Verdickung gemeinschaftlich gegossen werden. Die Herstellung der Latexlage als homogenes, in einem Guß in einer Gießform gegossenes Formteil ist unwirtschaftlich bzw. aufwendig.

Eine Aufgabe der Erfindung ist es daher, einen Torwarthandschuh und ein Verfahren der eingangs genannten Art zu schaffen, bei dem die Herstellung der Innenhand-Latexschnittlage vereinfacht und wirtschaftlicher ist. Der erfindungsgemäße Torwarthandschuh ist, diese Aufgabe lösend, dadurch gekennzeichnet, daß die verbindende Schicht eine Schweißschicht ist.

Bei der Innenhand-Latexschnittlage des erfindungsgemäßen Torwarthandschuhs ist die Verdickung gesondert von dem Basisbereich erzeugt und mit diesem durch Kunststoff-Schweißung verbunden, d.h. in diesen durch Schweißung integriert. Die Verdickung ist also nicht angenäht und nicht mittels eines zusätzlichen Klebstoffes angeklebt. Durch die von der Erzeugung der Verdickung gesonderte Erzeugung des Basisbereichs der Latexschnittlage und das Anschweißen der Verdickung an diesem Basisbereich ist die Herstellung der Innenhand-Latexschnittlage vereinfacht und wirtschaftlicher. Die Schweißschicht weist eine andere Struktur auf als die allein durch Gießen erzeugten Volumenteile der Verdickung und des Basisbereichs. Die Schweißschicht bildet einen Teil des Basisbereichs und/oder der Verdickung und stellt eine Art Verklebung dar. Es sind an der Latexschnittlage z.B. zwei oder drei Verdickungen vorgesehen.

Es ist denkbar, zunächst den Basisbereich als Schnitt zu erzeugen, die Verbindung zu erzeugen, den Basisbereich-Schnitt dort, wo die Verdikkung sich befinden soll, durch Hitzezufuhr oberflächlich zu verflüssigen und die Verdickung an die oberflächliche Verflüssigung zu drükken. Besonders zweckmäßig und vorteilhaft ist es jedoch, wenn die Schweißschicht eine Gießschweißschicht der Verdickung ist. Es wird also die Verdickung erzeugt, indem sie auf den ausgehärteten bzw. erkalteten Basisbereich aufgegossen wird. Hierdurch ist die Herstellung der Innenhand-Latexschnittlage weiter vereinfacht. Die Struktur einer Gießschweißschicht ist verschieden von der Struktur einer Schweißschicht, die durch oberflächliche Hitzeverflüssigung erzeugt ist.

Besonders zweckmäßig und vorteilhaft ist es auch, wenn die Verdikkung länglich ist und zueinander parallele gerade Längsränder aufweist. Die Verdickung mit parallelen geraden Längsrändern entsteht, wenn die Verdickung durch fortschreitendes Aufgießen erzeugt wird. Die parallelen geraden Längsränder sind also ein Hinweis auf eine vereinfachte Art der Erzeugung der Verdickung.

Besonders zweckmäßig und vorteilhaft ist es ebenso, wenn die Verdikkung und der Basisbereich zumindest teilweise durch Schnittkanten begrenzt sind. Die Schnittkanten, besonders die der Verdickung, sind ein Hinweis auf eine weiter vereinfachte Latexschnittlage-Herstellung, die im nachfolgenden noch beschrieben wird.

Bei einer Ausführungsform der Erfindung ist also die Verdickung an sich eine gerade Rippe, die aufgrund der Außenkontur der Latexschnittlage beschnitten ist. Die Erfindung verzichtet darauf, ein muldenförmiges Ballbett ideal zu schaffen und sieht einen rippenartigen Bremswulst vor. Die Verdickung erstreckt sich z.B. nahe dem Handgelenkbereich quer über den Handteller, quer über den Handballen und in den Daumen. Bei einer anderen Ausführungsform erstreckt sich die Verdickung entlang der Handkante und dem kleinen Finger. Bei einer dritten Ausführungsform erstreckt sich die Verdickung entlang dem Zeigefinger und, bis zur Daumenwurzel, entlang dem Handtellerrand. Alle drei Varianten der Verdickung sind in der Regel nicht gemeinsam vorgesehen, da dies in der Herstellung nicht einfach zu verwirklichen ist. Mit Latexschnittlage ist die zugeschnittene Latexlage des Torwarthandschuhs gemeint, die von der Latexbahn zu unterscheiden ist. Die Latexschnittlage des Torwarthandschuhs ist über die Fläche hin in der Regel einstückig und deckt in der Regel abgesehen von einem Handgelenkbereich die gesamte Innenhand des Torwarthandschuhs ab.

Besonders zweckmäßig und vorteilhaft ist es weiterhin, wenn - über eine Breite der Verdickung gesehen - die Dicke der Verdickung von 0 am Basisbereich zu einem Kamm ansteigt und dann wieder zum Basisbereich auf 0 abfällt. Dies gibt den Querschnitt der Verdickung wieder, wie sie durch Aufgießen einfach zu erzeugen ist.

Die Erfindung sieht unter Lösung der gestellten Aufgabe auch ein Verfahren der eingangs genannten Art vor, das dadurch gekennzeichnet ist, daß eine mit einem verdickenden Latexwulst versehene Latexbahn hergestellt wird, indem eine Latexbasisbahn gegossen wird und auf die Latexbasisbahn der verdickende Latexwulst gegossen wird, und daß aus dieser Latexbahn die Latexschnittlage so ausgeschnitten wird, daß ein Teil des Latexwulstes die Verdickung bildet. Es ist die Erzeugung der Verdickung grundsätzlich in den Herstellungsvorgang der Latexbahn verlagert und wird die Latexbahn unter Berücksichtigung des Latexwulstes zu Latexschnittlagen zerschnitten, die die aus dem Latexwulst gewonnene Verdickung an der gewünschten Stelle aufweisen. Unter Schneiden ist hier Schneiden im engen Sinn und Stanzen gemeint. Es wird der Latexwulst nachträglich aufgeschäumt und dann wird geschnitten.

In der Zeichnung ist eine bevorzugte Ausführungsform der Erfindung dargestellt und zeigt
- Fig. 1: eine Unteransicht eines Torwarthandschuhs mit Latexschnittlage-Verdickung,
- Fig. 2: einen Schnitt gemäß Linie II-II in Fig. 1, in einem gegenüber Fig. 1 vergrößerten Maßstab, und
- Fig. 3: ein Schema der Herstellung des Torwarthandschuhs gemäß Fig. 1.

Der Torwarthandschuh gemäß Zeichnung besitzt ein Innenhandteil, das in Fig. 1 flach gelegt und unabhängig von den übrigen Bestandteilen des Torwarthandschuhs gezeigt ist. Das Innenhandteil besitzt eine Trägerschicht und eine Latexschnittlage 3 und bildet vier vordere Fingerbereiche 4, einen Daumenbereich 5, einen Tellerbereich 6 und einen Handgelenkbereich 7. Die Latexschnittlage 3 erstreckt sich nicht auf den Handgelenkbereich 7, jedoch auf alle anderen Bereiche des Innenhandteils. Die vorderen Fingerbereiche und der Daumenbereich 5 laufen jeweils in einem Kuppenstück 8 aus und der Tellerbereich 6 läuft zum Handgelenkbereich 7 hin in einen Übergang 9 aus. Der Übergang 9 und der Handgelenkbereich 7 sind von Stoff gebildet und am Handgelenkbereich ist ein Verschlußband 10 vorgesehen. Die Latexschnittlage 3 ist durch Nähte 11 mit weiteren Bestandteilen des Torwarthandschuhs verbunden. Weitere Nähte 12 verbinden die Latexschnittlage 3 mit dem Übergang 9.

Die Latexschnittlage 3 bildet eine Basisschicht 13, die sich bei gleicher Dicke auf die vier vorderen Fingerbereiche 4, einen Teil des Daumenbereichs 5 und einen Teil des Tellerbereichs 6 erstreckt. Diese Basisschicht 13 erstreckt sich bei dem anderen Teil des Daumenbereichs 5 und dem anderen Teil des Tellerbereichs 6 als Basisbereich 14 unter einer Verdickung 15. Die Verdickung erstreckt sich von einer Handkante 16 quer über den Tellerbereich 6, der den Handballen umfaßt, und über den Daumenbereich 5 bis zu dessen Außenkante 17. Die Verdickung 15 bildet zueinander parallele Längsränder 18, 18' und bildet bei der Handkante 16 und entlang der Außenkante 17 Schnittkanten 19.

Gemäß Fig. 2 ist auf die Trägerschicht 2 die Basisschicht 13 aufgeschäumt, die im Bereich der Verdickung 15 einen Basisbereich 20 bildet. Dieser Basisbereich 20 geht über eine als Gießschweißschicht strukturierte Schweißschicht 21 in die Verdickung 15 über. Die Verdikkung 15 weist über den Querschnitt hin mittig eine größte Dicke auf und bildet hier einen Kamm 22. Die Basisschicht 13 hat die Basisdicke 23 der Latexschnittlage. Die gesamte Latexschnittlage 3 ist durch Gießen einer Latexmasse erzeugt.

Gemäß Fig. 3 wandert zwecks Herstellung der Latexschnittlage in einer ersten Fabrik eine Trägerschicht-Bahn 24 in einer Förderrichtung 25. Die Trägerschicht-Bahn 24 wird an einer Stelle 26 über ihre Breite hin mit Latexmasse beschäumt, wodurch eine Latexbasisbahn 27 entsteht, die an der Trägerschicht-Bahn 24 flächig fest haftet. An einer Stelle 28 wird die erkaltete Latexbasisbahn 27 an zwei breiten Abschnitten mit je einem Latexwulst 29 beschäumt. Die derart gefertigte GesamtLatexbahn 30 wird in einer zweiten Fabrik zerschnitten, so daß Innenhand-Latexschnittlagen 31 anfallen, die sich auch auf einen der Latexwülste 29 erstrecken.

## Patentansprüche

1. Torwarthandschuh mit einer eine Verdickung aufweisenden Innenhand-Latexschnitt-lage,
bei dem ein Innenhandteil als äußere Polsterlage eine Latexschnittlage aufweist, die eine Basisdicke besitzt und ausgehend von dieser die Verdickung bildet, und
bei dem zwischen der Verdickung und einem diese tragenden Basisbereich der Latexschnittlage eine verbindende Schicht vorhanden ist,
dadurch gekennzeichnet,
daß die verbindende Schicht eine Schweißschicht (21) ist.

2. Torwarthandschuh nach Anspruch 1, dadurch gekennzeichnet, daß die Schweißschicht eine Gießschweißschicht (21) der Verdickung (15) ist.

3. Torwarthandschuh nach Anspruch 1 oder 2, dadurch gekennzeichnet, daß die Verdickung (15) länglich ist und zueinander parallele gerade Längsränder (18, 18') aufweist.

4. Torwarthandschuh nach Anspruch 1, 2 oder 3, dadurch gekennzeichnet, daß die Verdickung (15) und der Basisbereich (14) zumindest teilweise durch Schnittkanten (19) begrenzt sind.

5. Torwarthandschuh nach einem der vorhergehenden Ansprüche, dadurch gekennzeichnet, daß die Verdickung (15) eine deutlich andere Farbe als der Basisbereich (14) aufweist.

6. Torwarthandschuh nach einem der vorhergehenden Ansprüche, dadurch gekennzeichnet, daß - über eine Breite der Verdickung (15) gesehen - die Dicke der Verdickung von 0 am Basisbereich (14) zu einem Kamm (22) ansteigt und dann wieder zum Basisbereich auf 0 abfällt.

7. Verfahren zur Herstellung eines Torwarthandschuhs gemäß einem der vorhergehenden Ansprüche,
bei dem die Latexschnittlage mit dem Basisbereich und der Verdikkung unter Gießen von Latexmasse erzeugt wird,
dadurch gekennzeichnet,
daß eine mit einem verdickenden Latexwulst versehene Latexbahn hergestellt wird, indem eine Latexbasisbahn gegossen wird und auf die Latexbasisbahn der verdickende Latexwulst gegossen wird, und
daß aus dieser Latexbahn die Latexschnittlage so ausgeschnitten wird, daß ein Teil des Latexwulstes die Verdickung bildet.
